# EUROPÄISCHE PATENTSCHRIFT

(11) **EP 0 424 716 B1**
(45) Veröffentlichungstag und Bekanntmachung des Hinweises auf die Patenterteilung: **04.01.1995**
(21) Anmeldenummer: 90119228.6
(22) Anmeldetag: 06.10.1990
(51) Int. Cl.: B41F 17/00

(54) **Tampondruckmaschine mit Tamponreinigungsvorrichtung und Verfahren zu dessen Betrieb**
Transfer-pad printing machine with a pad cleaning device and method for operating the same
Machine d'impression à tampon avec dispositif de nettoyage du tampon et procédé pour sa mise en oeuvre

(30) Priorität: 24.10.1989 CH 3859/89
(43) Veröffentlichungstag der Anmeldung: 02.05.1991
(73) Patentinhaber: MADAG Maschinen- und Apparatebau Dietikon AG, CH-8953 Dietikon (CH)
(72) Erfinder: Bührer, Rudolf, CH-8236 Opfertshofen (CH)
(74) Vertreter: Blum, Rudolf Emil Ernst

(56) Entgegenhaltungen:
- DE-A- 3 608 125
- DE-U- 8 528 619
- DE-U- 8 704 867

## Beschreibung

Die Erfindung betrifft eine Tampondruckmaschine mit mindestens einem Druckcliché, mindestens einem Tampon, der in einer Druckeinrichtung befestigt ist und der mittels dieser in einer Farbaufnahmestellung gegen das Druckcliché und in einer Druckstellung gegen ein zu bedruckendes Werkstück bewegbar ist, sowie mit einer Reinigungsvorrichtung für den Tampon, die eine Reinigungsfläche bildet, auf welche der Tampon zur Reinigung aufbringbar ist. Die Erfindung betrifft ferner ein verfahren zum Betrieb einer solchen Maschine.

Tampondruckmaschinen und das entsprechende Druckprinzip sind seit längerer Zeit bekannt, wozu z.B. auf die DE-U-8 704 867 verwiesen werden kann. Ein Tampon, d.h. ein elastischer Farbübertragungskörper, wird dabei auf ein zuvor eingefärbtes Druckcliché abgesenkt. Dabei gelangt die Druckfarbe auf den Tampon und wird dann mittels diesem auf ein Werkstück übertragen.

Im Idealfall gelangt beim Druckvorgang die gesamte Druckfarbe vom Tampon auf das Werkstück, so dass sich nach dem Druckvorgang keine Farbe mehr auf dem Tampon befindet. Im realen Betrieb sammeln sich indessen nach einer Anzahl von Druckvorgängen Farbrückstände auf dem Tampon an, welche eine periodische Reinigung desselben erforderlich machen. Dazu kommen weitere Verschmutzungen des Tampons von Seiten des Werkstücks oder durch elektrostatische Anziehung von Staub aus der Umgebungsluft. Ferner kann ein verunreinigendes Ausschwitzen von Silikonöl aus dem Tampongummi stattfinden.

Die periodische Reinigung bei Verschlechterung der Druckqualität wird heute in aller Regel durch eine Bedienungsperson manuell vorgenommen. Dazu ist eine Ueberwachung der Druckmaschine während der gesamten Betriebsdauer nötig. Ein manueller Reinigungsvorgang bewirkt ferner jedes mal einen Betriebsunterbruch mit entsprechender Reduktion des Ausstosses. Ferner kann dabei leicht der Tampon beschädigt werden. Schliesslich wird die Reinigung oft erst vorgenommen, nachdem bereits Ausschuss mit schlechter Bedruckung produziert wurde.

Insbesondere für Mehrfarbendruck sind Tampondruckmaschinen bekannt geworden, bei welchen zur Verhinderung von Farbvermischung vor jedem Druckvorgang bzw. vor jedem Farbwechsel der Tampon zu einer speziell vorgesehenen Reinigungsstelle gefahren und dort auf eine Löschpapierfläche aufgedruckt wird. Die Konstruktion dieser Maschine ist aufwendig und der Reinigungszyklus dauert relativ lange, so dass eine solche Anlage insbesondere für den Einfarbendruck nicht wirtschaftlich einsetzbar ist.

Es stellt sich deshalb die Aufgabe, eine Tampondruckmaschine der eingangs erwähnten Art so auszugestalten, dass mit kleinem konstruktiven und verfahrensmässigem Aufwand eine automatische Tamponreinigung erzielbar ist, und zwar ohne dass dazu die Produktionssequenz der Maschine wesentlich geändert, gestört oder unterbrochen zu werden braucht. Insbesondere soll eine automatische Tamponreinigung auch für Einfarbentampondruckmaschinen wirtschaftlich möglich sein.

Die Lösung dieser Aufgabe wird mittels den Merkmalen erzielt, wie sie in den Patentansprüchen definiert sind.

Nachfolgend werden anhand der beigefügten Zeichnungen zwei Ausführungsbeispiele der Erfindung näher erläutert. Dazu zeigen:
Fig. 1 eine Frontansicht einer ersten Ausführung der Erfindung an einer Einfarbentampondruckmaschine,
Fig. 2 eine Seitenansicht der Ausführung gemäss Fig. 1,
Fig. 3 eine Detailansicht, teilweise im Schnitt, der Reinigungsvorrichtung der Ausführung gemäss Fig. 1 in der Reinigungs- bzw. Ausfahrposition,
Fig. 4 eine entsprechende Detailansicht gemäss Fig. 3 in der zurückgezogenen Position, wobei die Reinigungsvorrichtung zudem in eine Freigabeposition zurückgeschoben ist, in welcher die Einfärbevorrichtung für das Druckcliché zugänglich ist,
Fig. 5 eine zweite Ausführung der Erfindung in Seitenansicht, und
Fig. 6 eine Frontansicht der Ausführung gemäss Fig. 5.

Bevor auf die Details der erfindungsgemässen Konstruktion eingegangen wird, sollen zunächst anhand der Figuren 1 und 2 die wichtigsten Grundelemente einer Tampondruckmaschine erläutert werden. Die Maschine besitzt eine Druckeinrichtung 1, an welcher ein Tampon 2 befestigbar ist (nur in Fig. 3 gezeigt). Die Druckeinrichtung 1 ist an einem Schlitten 3 zwischen einer Farbaufnahmestellung (Fig. 2) und einer Druckstellung (vgl. strichlierte Darstellung in Fig. 5) verfahrbar. In der Farbaufnahmestellung befindet sich die Druckeinrichtung 1 über einem Clichéträger 4. Der Tampon kann zur Farbaufnahme mit Hilfe eines Antriebs, z.B. einem Hubzylinder pneumatisch auf das Cliché abgesenkt werden, das sich auf dem Clichéträger 4 befindet. In der vorgeschobenen Druckstellung (in Fig. 2 nicht gezeigt; vgl. Fig. 5) befindet sich der eingefärbte Tampon über einem Werkstück und kann dann auf dieses abgesenkt werden, um das Druckbild zu übertragen.

Vor jeder Farbaufnahme wird das Cliché mittels einer Einfärbevorrichtung 5 mit Druckfarbe versehen. Diese wird dazu von einer zurückgezogenen Ausgangsposition über das Druckcliché hinweg in eine Ausfahrposition (Fig. 2) und wieder zurück bewegt, wobei bei der Hinbewegung durch einen Spachtel 8 Druckfarbe aus einer Farbwanne 7 über das Cliché verteilt wird und bei der Rückbewegung das Cliché mittels einem Rakelhalter mit Rakel 6 abgerakelt wird, so dass die Druckfarbe nur noch in den Vertiefungen des Clichés vorhanden ist. Soweit entspricht die vorliegende Druckmaschine herkömmlicher Technik.

Wie aus Fig. 2, insbesondere aber aus der Fig. 3 ersichtlich ist, besitzt die Tampondruckmaschine erfindungsgemäss eine Reinigungsvorrichtung 10 für den Tampon, die über Einfärbevorrichtung 5 angeordnet ist. Die Reinigungsvorrichtung 10 besitzt im wesentlichen einen Tisch 11, über welchen ein Reinigungsband 14 von einer Vorratsrolle 12 zu einer antriebbaren Aufnahmerolle 13 vorschiebbar ist. Die Vorschublänge ist dabei einstellbar und damit jeweils der Tampongrösse anpassbar, um z.B. bei kleinen Tampongrössen Bandmaterial zu sparen. Das Reinigungsband 14 ist vorzugsweise ein einseitig beschichtetes Klebband mit einer Breite, die grösser ist, als die grösstmögliche Clichébreite, welche der Maschine verarbeitbar ist. Es kann dafür aber auch geeignetes saugfähiges Tuch, bzw. Papier oder ein statisch aufgeladenes Band oder dergl. verwendet werden. Das Reinigungsband 14 ist im vorliegenden Ausführungsbeispiel mit der haftenden Seite nach aussen um den Tisch 11 herumgeführt. Das Band 14 an der Tischoberseite bildet damit eine Reinigungsfläche, auf welche der Tampon in seiner Farbaufnahmestellung (Fig. 3) absenkbar ist, wenn sich die Einfärbevorrichtung 5 zusammen mit der Reinigungsvorrichtung 10 in der ausgefahrenen Stellung über dem Clichéträger 4 befindet.

Der Tisch 11 und die Bandrollen 12,13 der Reinigungsvorrichtung sind an einem U-förmigen Tragteil 15 angeordnet (vgl. Fig. 1), welcher die Einfärbevorrichtung 5 seitlich übergreift. Die Einfärbevorrichtung 5 befindet sich auf einem Schlitten 17, der längs einer Führung 18 von der Ausgangsposition in eine Ausfahrposition und zurück verschiebbar ist. Die Reinigungsvorrichtung 10, bzw. ihr Tragteil 15, ist mittels einem Federbolzen 16 mit dem Schlitten 17 gekoppelt und bewegt sich im Betrieb zusammen mit diesem von der Ausgangs- in die Ausfahrposition, wie in Fig. 3 angedeutet, und wieder zurück.

Im normalen Druckbetrieb wird der Tampon 2 erst auf den Clichéträger 4 abgesenkt, wenn das Cliché eingefärbt ist, d.h. wenn die Einfärbevorrichtung 5 sich zusammen mit der Reinigungsvorrichtung 10 in die Ausgangslage zurückbewegt und das Cliché freigegeben hat.

Soll nun ein Reinigungszyklus eingeschaltet werden, bleibt die Einfärbevorrichtung 5 nach dem Ausfahren zusammen mit der Reinigungsvorrichtung 10 in der Ausfahrposition stehen, wie in Fig. 3 dargestellt ist. Der Tampon 2 wird nun statt auf das Cliché mit geringerem Hub auf den Tisch 11 abgesenkt und dort durch Aufdrücken auf das Band 14 gereinigt. Danach wird der Tampon 2 wieder angehoben und die Reinigungsvorrichtung 10 zusammen mit der Einfärbevorrichtung zurückgezogen, wobei das Cliché zugleich abgerakelt wird.

Da während dem Reinigungsschritt das Cliché von der Einfärbevorrichtung 5 zugedeckt bleibt, trocknet die aufgebrachte Druckfarbe nicht an, so dass der Tampon 2 unmittelbar danach zur Farbaufnahme für den nächsten Druckvorgang auf den Clichéträger 4 abgesenkt werden kann. Darauf folgen wieder normale Druckzyklen, bis der nächste Reinigungszyklus eingeleitet wird. Vor dem nächsten Reinigungszyklus ist das Reinigungsband mittels der Aufnahmerolle 13 soweit verschoben worden, so dass der Tisch 11 mit einer bisher nicht benutzten Stelle des Reinigungsbands 14 versehen ist.

Die Maschinensteuerung ist nun so ausgebildet, dass nach einer einstellbaren Anzahl von Druckzyklen jeweils ein Reinigungszyklus der beschriebenen Art eingeschoben wird. Wie sich aus der bisherigen Beschreibung ergibt, sind hierzu keine besonderen Maschinenbewegungen nötig, die nicht auch sonst schon ausgeführt werden. Die Steuerung beschränkt sich deshalb im wesentlichen auf die Veränderung der zeitlichen Abfolge der einzelnen Bewegungen. Sie wird z.B. mittels einem Mikroprozessor realisiert, in welchem die Abläufe von Druckzyklus und Reinigungszyklus als Programme gespeichert sind. Zusätzlich zur periodischen Einschaltung eines Reinigungszyklus nach einer wählbaren Anzahl Druckzyklen ist es vorteilhaft, eine Ueberwachung der Dauer jedes Druckzyklus zwischen Farbaufnahme und Druck vorzunehmen. Wird diese Dauer aus irgend einem Grund zu lange, trocknet die Farbe auf dem Tampon an, bevor sie auf das Werkstück übertragen ist. In diesem Fall ist vor dem nächsten Druckvorgang eine Reinigung des Tampons angezeigt. Die Steuerung bzw. der Mikroprozessor besitzt dazu einen Zeitzähler, der bei Farbaufnahme gestartet wird. Erfolgt der Druckvorgang nicht innerhalb eines bestimmten, einstellbaren Zeitfensters nach der Farbaufnahme, wird der Druckzyklus unterbrochen und ein Reinigungszyklus eingeschoben, um die angetrocknete Druckfarbe vom Tampon zu entfernen.

Wie bereits beschrieben wurde, befindet sich der Tisch 11 der Reinigungsvorrichung 10 im Betrieb über der Einfärbevorrichtung 5 und wird mit dieser zusammen vor- und zurückbewegt. Zum Nachfüllen der Druckfarbe in die Farbwanne 7 oder für Reinigungs- und Servicezwecke muss der Rakelhalter 6 entfernt werden können. Um dies zu ermöglichen, lässt sich der Tisch 11 zusammen mit dem Träger 15 bezüglich dem Schlitten 17 zurückverschieben, nachdem der Federbolzen 16 gelöst worden ist (vgl. Fig. 3). In der zurückverschobenen Lage des Tisches 11 (vgl. Fig. 4) liegt der Rakelhalter 6 frei und kann abgenommen werden, so dass auch die Farbwanne 7 zugänglich ist. Falls die Reinigungsfunktion nicht benötigt wird, kann die Maschine auch in diesem Zustand betrieben werden.

Bei der bisher beschriebenen Ausführung sind die Bandrollen 12,13 hintereinander in der Verschiebeebene der Einfärbevorrichtung 5 angeordnet. Dies hat den Vorteil, dass die äusseren Abmessungen der Maschine durch die Reinigungsvorrichtung nicht beeinflusst werden und damit ein raumsparender Maschinenaufbau erzielt wird. In den Figuren 5 und 6 ist nun eine weitere Ausführung einer erfindungsgemässen Tampondruckmaschine gezeigt, welche insbesondere für breite oder mehrere nebeneinander angeordnete Druckclichés geeignet ist. Diese Maschine soll nicht im Detail beschrieben werden, da ihr grundsätzlicher Aufbau der ersten Ausführung weitgehend entspricht. Es werden deshalb auch dieselben Bezugsziffern benutzt. Der wesentliche Unterschied besteht darin, dass die Bandrollen 12,13 für das Reinigungs- band bezüglich der Verschieberichtung seitlich an der Einfärbevorrichtung 5 angeordnet sind. Der Tisch 11 der Reinigungsvorrichtung erstreckt sich damit quer zur Maschinenachse und hat mindestens die Breite des Clichéträgers bzw. der Druckeinrichtung 1, womit breite Druckmuster in der beschriebenen Art, d.h. unter periodischer Tamponreinigung, anbringbar sind.

Diese Ausführung zeigt, dass die Anordnung des Reinigungsbands bzw. der Bandrollen weitgehend den jeweiligen Anforderungen des Drucks anpassbar ist. Dasselbe gilt natürlich für die Breite des jeweils eingesetzten Reinigungsbandes.

Wie sich aus der vorstehenden Beschreibung ergibt, kann mit Tampondruckmaschinen der beschriebenen Art die Ueberwachung des Tamponzustands und die Reinigung durch eine Bedienungsperson entfallen. Der Betrieb kann weitgehend automatisch erfolgen, wobei die periodischen Reinigungszyklen ständig für ausreichende Tamponreinigung sorgen. Die Reinigungszyklen selbst nehmen nur sehr wenig Zeit in Anspruch, so dass ohne Einbusse an Produktivität relativ oft eine Reinigung vorgenommen werden kann, womit sich die Druckqualität verbessern und die Ausschussrate reduzieren lässt.

## Patentansprüche

1. Tampondruckmaschine mit mindestens einem Druckcliché, mindestens einem Tampon (2) , der in einer Druckeinrichtung (1) befestigt ist und der mittels dieser in einer Farbaufnahmestellung gegen das Druckcliché und in einer Druckstellung gegen ein zu bedruckendes Werkstück bewegbar ist, sowie mit einer Reinigungsvorrichtung (10) für den Tampon (2) , die eine Reinigungsfläche bildet, auf welche der Tampon zur Reinigung aufbringbar ist, dadurch gekennzeichnet, dass die Reinigungsvorrichtung (10) mindestens für Reinigungsvorgänge so positionierbar ist, dass der Tampon (2) in seiner Farbaufnahmestellung auf die Reinigungsfläche (11), anstatt auf das Druckcliché trifft.

2. Tampondruckmaschine nach Anspruch 1, wobei ferner eine Einfärbevorrichtung (5) vorgesehen ist, welche zum Einfärben des oder der Druckclichés von einer zurückgezogenen Ausgangsposition über das Druckcliché hinweg in eine Ausfahrposition bewegbar ist, dadurch gekennzeichnet, dass die Reinigungsvorrichtung (10) zusammen mit der Einfärbevorrichtung (5) in die Ausfahrposition bewegbar ist und dort vor dem Druckcliché positioniert ist.

3. Tampondruckmaschine nach Anspruch 2, dadurch gekennzeichnet, dass die Einfärbvorrichtung (5) einen Farbspachtel (8) aufweist, mittels welchem bei der Bewegung in die Ausfahrposition Farbe aus einer Farbwanne über das Cliché verteilt wird, und einen Rakelhalter mit Rakel (6) besitzt, mittels welchem bei der Rückbewegung in die Ausgangsposition das Cliché abgerackelt wird, dadurch gekennzeichnet, dass die Reinigungsfläche (11) der Reinigungsvorrichtung (10) im wesentlichen über dem Farbspachtel bzw. Rakelhalter der Einfärbvorrichtung (5) etwa parallel zur Lage des Druckclichés angeordnet ist.

4. Tampondruckmaschine nach Anspruch 2 oder 3, wobei die Einfärbevorrichtung (5) an einem Schlitten (17) angeordnet ist, der für jeden Einfärbevorgang von der Ausgangsposition in die Ausfahrposition und zurück bewegbar ist, dadurch gekennzeichnet, dass die Reinigungsvorrichtung einen Tisch (11) aufweist, der mit dem Schlitten (17) der Einfärbvorrichtung (5) verbunden ist, wobei über den Tisch (11) ein Reinigungsband (14) geführt ist, welches die Reinigungsfläche für den Tampon (2) bildet.

5. Tampondruckmaschine nach Anspruch 4, dadurch gekennzeichnet, dass die Reinigungsvorrichtung (10) eine Vorratsrolle (12) und eine Aufnahmerolle (13) für das Reinigungsband (14) aufweist, derart, dass das Reinigungsband (14) nach jedem Reinigungsvorgang ein Stück über den Tisch vorschiebbar ist.

6. Tampondruckmaschine nach Anspruch 5, dadurch gekennzeichnet, dass die Vorrats- bzw. Aufnahmerolle (12,13) derart angeordnet sind, dass das Reinigungsband (14) in Bewegungsrichtung der Einfärbevorrichtung (5) verläuft, wobei die Rollen (12,13) in dieser Richtung im wesentlichen hintereinander angeordnet sind.

7. Tampondruckmaschine nach Anspruch 5, dadurch gekennzeichnet, dass die Vorrats- bzw. Aufnahmerolle (12,13) derart angeordnet sind, dass das Reinigungsband quer zur Bewegungsrichtung der Einfärbevorrichtung (5) verläuft, wobei die Rollen (12, 13) bezüglich dieser Richtung im wesentlichen seitlich von der Einfärbevorrichtung angeordnet sind.

8. Tampondruckmaschine nach einem der Ansprüche 2 bis 7, dadurch gekennzeichnet, dass die Reinigungsvorrichtung (10) bezüglich der Einfärbevorrichtung (5) in eine Freigabeposition bringbar ist, in welcher die Einfärbevorrichtung, insbesondere für die Zugabe von Druckfarbe, frei zugänglich ist.

9. Tampondruckmaschine nach einem der vorangehenden Ansprüche, dadurch gekennzeichnet, dass die Druckeinrichtung (1), in welcher der Tampon (2) befestigt ist, mit einer Steuerung verbunden ist, mittels welcher der Tampon (2) für einen Farbaufnahmevorgang um einen ersten Hub bis zum Druckcliché und für einen Reinigungsvorgang um einen zweiten, geringeren Hub bis zur Reinigungsfläche (11) bewegt wird.

10. Verfahren zum Betrieb der Tampondruckmaschine nach einem der vorangehenden Ansprüche, dadurch gekennzeichnet, dass mittels einer Steuerung jeweils nach jedem oder nach einer wählbaren Anzahl von Druckzyklen ein Reinigungszyklus ausgelöst wird, wobei der Tampon in seiner Farbaufnahmestellung auf die Reinigungsfläche aufgedrückt wird.

11. Verfahren nach Anspruch 10, dadurch gekennzeichnet, dass mittels einer Zeitzählvorrichtung die Zeit nach jeder Farbaufnahme gemessen wird und dass mittels der Steuerung ein Reinigungszyklus ausgelöst wird, wenn innerhalb eines einstellbaren Zeitfensters nach der Farbaufnahme kein Druckvorgang stattgefunden hat.

12. Verfahren nach einem der Ansprüche 10 oder 11, dadurch gekennzeichnet, dass mittels einer Zeitzählvorrichtung die Zeit nach einer Stillsetzung der Maschine gemessen wird und dass mittels der Steuerung vor einer nachfolgenden Betriebsaufnahme ein Reinigungszyklus ausgelöst wird, wenn die gemessene Zeit eine einstellbare Dauer überschreitet.

## Claims

1. Transfer-pad printing machine with at least one printing block, at least one transfer-pad (2) which is mounted in a printing device (1) and which is moveable by same in a ink receiving position against the printing block and in a printing position against a work-piece to be printed, and with a cleaning device (10) for the transfer-pad (2), as well, and which forms a cleaning surface onto which the transfer-pad is placeable for a cleaning, characterized in that the cleaning device (10) is positionable at least for cleaning processes in such a manner, that the transfer-pad (2) impinges in its ink receiving position onto the cleaning surface (11) instead onto the printing block.

2. Transfer-pad printing machine according to claim 1, whereby further a inking device (5) is foreseen, which is moveable for the inking of the printing block or blocks from a retracted initial position over the printing block into an extended position, characterized in that the cleaning device (10) is moveable together with the inking device (5) into the extended position and is positioned there in front of the printing block.

3. Transfer-pad printing machine according to claim 2, characterized in that the inking device (5) includes a ink spatula (8) by means of which ink is distributed from a ink vat over the printing block during the movement into the extended position, and possesses a doctor blade carrier with a doctor blade (6), by means of which the printing block is scraped during the return movement into the initial position, characterized in that the cleaning surface (11) of the cleaning device (10) is located substantially over the ink spatula or doctor blade carrier, resp. of the inking device (5) substantially parallel to the position of the printing block.

4. Transfer-pad printing machine according to claim 2 or 3, whereby the inking device (5) is located at a carriage (17) which for each inking process is moveable from the initial position into the extends position and back, characterized in that the cleaning device comprises a table (11) which is connected to the carriage (17) of the inking device (5), whereby a cleaning strip (14) is led over the table (11) which forms the cleaning surface for the transfer pad.

5. Transfer-pad printing machine according to claim 4, characterized in that the cleaning device (10) comprises a supply roll (12) and a take-up roll (13) for the cleaning strip (14), such that the cleaning strip (14) is advanceable by a length over the table after every cleaning process.

6. Transfer-pad printing machine according to claim 5, characterized in that the supply and take-up rolls, resp. (12,13) are arranged in such a manner that the cleaning strip (14) extends in the direction of movement of the inking device (5), whereby the rolls (12,13) are located relative to this direction substantially behind each other.

7. Transfer-pad printing machine according to claim 5, characterized in that the supply and take-up rolls, resp. (12,13) are arranged in such a manner that the cleaning strip extends transversely relative to the direction of movement of the inking device (5), whereby the rolls (12,13) are located relative to this direction substantially at the side of the inking device.

8. Transfer-pad printing machine according to one of the claims 2 to 7, characterized in that the cleaning device (10) is adapted to be brought into a release position relative to the inking device (5), in which the inking device is freely accessible, specifically for the supplying of the ink.

9. Transfer-pad printing machine according to one of the preceding claims, characterized in that the printing device (1), in which the transfer-pad (2) is mounted, is connected to a control, by means of which the transfer-pad (2) is moved for a ink receiving process by a first stroke up to the printing block and for a cleaning process by a second, smaller stroke up to the cleaning surface.

10. Method of operating the transfer-pad printing machine according to one of the preceding claims, characterized in that a cleaning cycle is triggered by means of a control after each respective or after a selectable number of printing cycles, whereby the transfer pad is pressed in its ink receiving position onto the cleaning surface.

11. Method according to claim 10, characterized in that the time is measured by means of a time counter device after every receipt of ink and that a cleaning cycle is triggered by means of the control if no printing process has occurred within a settable time window after the receipt of ink.

12. Method according to one of the claims 10 or 11, characterized in that the time after a stopping of the machine is measured by means of a time counter device and in that prior to a subsequent start up a cleaning cycle is triggered by the control if the measured time exceeds a settable time span.

## Revendications

1. Machine d'impression à tampon avec au moins un cliché d'impression et un tampon (2) fixé dans un dispositif d'impression (1) pouvant l'amener en une position de transfert d'encre contre le cliché d'impression, ainsi qu'en une position d'impression contre un objet devant être imprimé, ainsi qu'avec un dispositif de nettoyage (10) du tampon (2) formant une surface de nettoyage sur laquelle le tampon peut être appliqué afin d'être nettoyé, caractérisée en ce qu'au moins pour les opérations de nettoyage le dispositif de nettoyage (10) peut être amené en une position telle qu'en sa position de transfert d'encre le tampon (2) vienne s'appliquer non contre le cliché d'impression, mais contre la surface de nettoyage (11).

2. Machine d'impression à tampon selon la revendication 1, comportant en outre un dispositif encreur (5) pouvant être amené, en passant par-dessus le cliché d'impression, d'une position en retrait à une position avancée, caractérisée en ce que le dispositif de nettoyage (10) peut être mû ensemble avec le dispositif encreur (5) en la position avancée et y être positionné devant le cliché d'impression.

3. Machine d'impression à tampon selon la revendication 2, caractérisée en ce que le dispositif encreur (5) comporte une spatule (8) pour répartir sur le cliché, lors du mouvement vers la position avancée, de la couleur provenant d'un récipient pour couleur, ainsi qu'un support de racle et une racle (6) pour racler le cliché lors du mouvement de retour vers la position en retrait, caractérisée en ce que la surface de nettoyage (11) du dispositif de nettoyage (10) est disposée essentiellement au-dessus de la spatule, respectivement de la racle du dispositif encreur (5), et sensiblement parallèle à la position du cliché d'impression.

4. Machine d'impression à tampon selon une des revendications 2 ou 3, dans laquelle le dispositif encreur (5) est agencé sur un chariot (17) pouvant effectuer lors de chaque opération d'encrage un mouvement de la position en retrait jusqu'à la position avancée suivie d'un mouvement de retour en direction inverse, caractérisée en ce que le dispositif de nettoyage comporte une table (11) réunie au chariot (17) du dispositif encreur (5) et guidant une bande de nettoyage (14) qui forme la surface de nettoyage pour le tampon (2).

5. Machine d'impression à tampon selon la revendication 4, caractérisée en ce que le dispositif de nettoyage (10) comporte un rouleau distributeur (12) et un rouleau récepteur (13) pour la bande de nettoyage (14), de manière à ce que la bande de nettoyage (14) puisse être avancée d'une certaine distance sur la table après chaque opération de nettoyage.

6. Machine d'impression à tampon selon la revendication 5, caractérisée en ce que les rouleaux distributeur et récepteur (12, 13) sont agencés de façon à ce que la bande de nettoyage (14) s'étende en direction du mouvement du dispositif encreur (5), les rouleaux (12, 13) étant disposés essentiellement l'un derrière l'autre par rapport à cette direction.

7. Machine d'impression à tampon selon la revendication 5, caractérisée en ce que les rouleaux distributeur et récepteur (12, 13) sont agencés de façon à ce que la bande de nettoyage s'étende transversalement par rapport à la direction du mouvement du dispositif encreur (5), les rouleaux (12, 13) étant disposés essentiellement latéralement au dispositif encreur par rapport à cette direction.

8. Machine d'impression à tampon selon une des revendications 2 à 7, caractérisée en ce que le dispositif de nettoyage (10) peut être amené en une position où il est libéré du dispositif encreur (5) et en laquelle le dispositif encreur est librement accessible, en particulier pour ajouter de l'encre d'imprimerie.

9. Machine d'impression à tampon selon une des revendications précédentes, caractérisée en ce que le dispositif d'impression (1) dans lequel est fixé le tampon (2) possède un dispositif de commande servant à déplacer le tampon (2) pour un transfert d'encre sur la longueur d'une première course jusqu'au cliché d'impression et à le déplacer jusqu'à la surface de nettoyage (11) sur la longueur d'une seconde course plus petite.

10. Procédé pour mise en action de la machine d'impression à tampon selon une des revendications précédentes, caractérisé en ce qu'après chaque cycle d'impression, ou après un nombre choisi de tels cycles, on déclenche un cycle de nettoyage au cours duquel le tampon est pressé contre la surface de nettoyage lorsqu'il est en sa position de transfert d'encre.

11. Procédé selon la revendication 10, caractérisé en ce qu'on mesure le temps écoulé depuis chaque encrage au moyen d'un compteur horométrique et qu'un cycle de nettoyage est déclenché par le dispositif de commande lorsqu'aucune opération d'impression n'a eue lieu en un laps de temps ajustable écoulé depuis le transfert d'encre.

12. Procédé selon une des revendications 10 ou 11, caractérisé en ce que le temps écoulé depuis un arrêt de la machine est mesuré au moyen d'un compteur horométrique et que le dispositif de commande déclenche un cycle de nettoyage avant une mise en route ultérieure lorsque le temps ainsi mesuré excède une valeur choisie.
